# FASCICULE DE BREVET EUROPEEN

(11) **EP 1 843 226 B1**
(45) Date de publication et mention de la délivrance du brevet: **11.03.2009**
(21) Numéro de dépôt: 06405153.5
(22) Date de dépôt: 07.04.2006
(51) Int. Cl.: G04B 19/06, G04B 19/32

(54) **Dispositif d'affichage d'une indication horaire**
Vorrichtung zur Zeitanzeige
Device for displaying time indication

(43) Date de publication de la demande: 10.10.2007
(73) Titulaire: Daniel Roth et Gérald Genta Haute Horlogerie SA, 1217 Meyrin 1 (CH)
(72) Inventeur: Salemi, Jean-Marc, 1110 Morges (FR)
(74) Mandataire: Savoye, Jean-Paul

(56) Documents cités:
- DE-A1- 1 921 562
- DE-U- 1 474 298
- FR-A- 413 763

## Description

La présente invention se rapporte à un dispositif d'affichage d'au moins une indication horaire à l'aide d'au moins un disque rotatif portant lesdites indications horaires et monté sous un cadran d'une pièce d'horlogerie muni d'au moins une ouverture pour permettre de faire apparaître sélectivement et successivement lesdites indications qui sont réalisées à l'aide d'une substance fluorescente.

On a déjà utilisé des substances fluorescentes pour réaliser des indications horaires sur un cadran de pièce d'horlogerie. On connaît aussi des dispositifs d'affichage de l'heure ou de la date dans lesquels les indications horaires sont portées par un disque rotatif monté sous le cadran et dont les indications apparaissent successivement au travers d'une ouverture ou d'un guichet ménagé dans le cadran. Le problème qui se pose dans le cas où les indications horaires portées par un tel disque sont en substance fluorescente, est qu'il faut un certain temps pour que la substance fluorescente soumise aux rayons lumineux émette des radiations visibles d'intensité optimum, surtout si ces indications apparaissent brusquement, comme c'est le cas lorsque ces indications sont solidaires d'un disque entraîné par un mécanisme à sauts instantanés.

Un dispositif d'affichage de ce genre dans lequel les indications de l'heure sont réalisées à l'aide d'une substance fluorescente a déjà été décrit dans le DE 14 74 298 U.

Le but de la présente invention est de remédier, au moins en partie à l'inconvénient susmentionné.

A cet effet, la présente invention a pour objet un dispositif d'affichage d'une indication horaire à l'aide d'un disque rotatif selon la revendication 1.

La figure unique du dessin annexé illustre, schématiquement et à titre d'exemple, une vue en plan d'une forme d'exécution du dispositif d'affichage objet de l'invention.

On voit sur cette figure un cadran 1 qui, dans cet exemple, porte une échelle 2 de 0 à 60 pour l'indication des minutes, en face de laquelle se déplace une aiguille des minutes rétrograde 3 et une échelle 4 de 1 à 31 pour l'indication des quantièmes, en face de laquelle se déplace une aiguille des quantièmes rétrograde 5. Ce cadran 1 présente encore une ouverture, aussi appelée guichet ou fenêtre 6, qui laisse apparaître des indications 7 portées par un disque 8 disposé sous le cadran. Ce disque 8 est monté rotativement autour d'un axe concentrique à l'axe de l'aiguille des minutes rétrograde 3 et est entraîné d'un pas à chaque changement d'heure de manière connue, en sorte que l'indication apparaissant au travers du guichet 6 change. Ce mécanisme d'entraînement du disque 8 ne fait pas partie de la présente invention et n'est donc pas nécessaire pour comprendre cette invention. C'est la raison pour laquelle il n'est pas décrit ici. Il suffit de savoir que dans l'exemple illustré, le disque 8 tourne dans le sens des aiguilles d'une montre.

D'ailleurs, le disque 8 pourrait être un disque de quantièmes ou tout autre disque portant des indications horaires, phases de lune ou autre.

Comme on peut le constater, la zone 1a du cadran 1 qui est située en amont du guichet 6 par rapport au sens de déplacement du disque 8 qui est entraîné dans le sens des aiguilles d'une montre, est réalisée en un matériau translucide. Dans l'exemple illustré, ce matériau translucide de la zone 1a est un élément rapporté, fixé dans une fenêtre 1b du cadran 1 adjacente au guichet 6. La nature de ce matériau translucide peut être diverse. Avantageusement, ce matériau est constitué par du saphir rendu opaque par un traitement de sablage. Ainsi, les indications horaires 7 en substance fluorescente situées sous la zone 1a en matériau translucide reçoivent les rayons de lumière avant d'apparaître à travers le guichet 6, en sorte qu'ils émettent leur rayonnement avant d'apparaître dans le guichet 6, mais ne sont visibles que lorsqu'ils sont en face de ce guichet 6. Grâce à cette invention, ces indications fluorescentes émettent un rayonnement dès qu'elles apparaissent dans le guichet 6. Ceci est d'autant plus important que le disque 8 portant les indications horaires est de préférence un disque à entraînement par sauts instantanés de type connu, faisant apparaître ces indications horaires 7 brusquement à travers le guichet 6, d'où l'importance particulière de soumettre ces indications horaires 7 à un rayonnement préalable, afin qu'elles émettent elles-mêmes immédiatement leur rayonnement visible d'intensité optimum.

Bien entendu, l'invention ne se limite pas à l'exemple décrit. En particulier, le cadran pourrait comporter plus de un guichet 6 pour permettre l'affichage de plusieurs indications horaires. Outre les heures, il serait notamment possible d'indiquer les quantièmes, les minutes, voire les phases de lune. De même, la zone translucide la illustrée par la figure pourrait s'étendre sur une surface plus grande, voire sur tout le cadran. On peut aussi envisager un cadran saphir ou d'un autre matériau transparent, dont certaines zones sont rendues opaques pour porter les échelles de temps telles que les échelles de minutes 2 et de quantièmes 4 et au moins une autre zone, située à proximité d'au moins un guichet, tel que le guichet 6, est rendue translucide.

## Revendications

1. Dispositif d'affichage d'au moins une indication horaire (7) comprenant au moins un disque rotatif (8) et un cadran d'une pièce d'horlogerie, le disque rotatif portant lesdites indications horaires (7) et étant monté sous le cadran (1) muni d'au moins une ouverture (6) pour permettre de faire apparaître sélectivement et successivement lesdites indications (7) qui sont réalisées à l'aide d'une substance fluorescente, **caractérisé en ce que** au moins la surface dudit cadran (1) située à proximité immédiate de ladite ouverture (6) présente une zone translucide (1a) agencée pour permettre de soumettre ladite substance fluorescente à la radiation de la lumière avant l'apparition des indications horaires (7) à travers ladite ouverture (6).

2. Dispositif d'affichage selon la revendication 1, dans lequel ladite zone translucide (1a) s'étend au-dessus d'une portion de la trajectoire décrite par lesdites indications horaires (7) située, par rapport à la trajectoire décrite par lesdites indications (7), en amont de ladite ouverture (6).

3. Dispositif d'affichage selon l'une des revendications précédentes, dans lequel ladite zone translucide (1a) est en saphir dépoli.

4. Dispositif d'affichage selon la revendication 1 dans lequel l'ensemble du cadran (1) est en un matériau transparent dont au moins une zone est rendue opaque pour porter au moins une échelle de temps et au moins une autre zone est rendue translucide.

5. Dispositif d'affichage selon l'une des revendications 1 à 3, dans lequel ladite zone translucide (1a) est formée par un élément rapporté dans une ouverture (1b) du cadran (1).

6. Dispositif d'affichage selon l'une des revendications précédentes, dans lequel le disque (8) portant lesdites indications horaires (7) est un disque à entraînement par sauts instantanés.

## Claims

1. Device for displaying at least one time indication (7), comprising at least one rotary disc (8) and a dial for a timepiece, the rotary disc comprising said time indications (7) and being mounted underneath the dial (1) which has at least one opening (6) to allow said indications (7), which are made with the aid of a fluorescent substance, to be shown selectively and successively, said device being **characterized in that** at least that surface of said dial (1) which is situated in the immediate vicinity of said opening (6) has a translucent area (1a) positioned such as to allow said fluorescent substance to be exposed to light radiation before the time indications (7) are shown through said opening (6).

2. Display device according to Claim 1, in which said translucent area (1a) is located above a portion of the path followed by said time indications (7) which is situated, relative to the path followed by said indications (7), upstream of said opening (6).

3. Display device according to one of the preceding claims, in which said translucent area (1a) is made of matt-finish sapphire.

4. Display device according to Claim 1, in which the whole of the dial (1) is made of a transparent material, at least one area of which is made opaque to carry at least one time scale and at least one other area is made translucent.

5. Display device according to one of Claims 1 to 3, in which said translucent area (1a) is formed by a separate component fitted into an opening (1b) in the dial (1).

6. Display device according to one of the preceding claims, in which the disc (8) carrying said time indications (7) is driven in instantaneous jumps.

## Patentansprüche

1. Vorrichtung zur Anzeige zumindest einer Zeitanzeige (7) mit zumindest einer rotierenden Scheibe (8) und einem Zifferblatt einer Uhr, wobei die rotierende Scheibe die Zeitangaben (7) trägt und unter das Zifferblatt (1) montiert ist, das mit zumindest einer Öffnung (6) versehen ist, um selektiv und hintereinander die Zeitangaben (7) erscheinen zu lassen, die mit Hilfe einer fluoreszierenden Substanz realisiert werden, **dadurch gekennzeichnet, dass** zumindest die Oberfläche des Zifferblatts (1), die sich in der unmittelbaren Nähe der Öffnung (6) befindet, eine durchscheinende Zone (1a) aufweist, die geeignet ist zuzulassen, die fluoreszierende Substanz der Lichtstrahlung auszusetzen, ehe die Zeitangaben (7) durch die Öffnung (6) erscheinen.

2. Anzeigevorrichtung nach Anspruch 1, worin sich die durchscheinende Zone (1a) oberhalb eines Teiles der Bahn erstreckt, die durch die Zeitangaben (7) beschrieben wird und sich im Verhältnis zur Bahn, die durch die Zeitangaben (7) beschrieben wird, unterhalb der Öffnung (6) befindet.

3. Anzeigevorrichtung nach einem der vorherigen Ansprüche, in der die durchscheinende Zone (1a) aus Saphir matt besteht.

4. Anzeigevorrichtung nach Anspruch 1, bei der die Gruppe des Zifferblatts (1) aus einem durchsichtigen Material besteht, wovon zumindest eine Zone undurchsichtig gemacht wird, um zumindest eine Zeitskala anzubringen, und wovon zumindest eine weitere Zone durchscheinend gemacht wird.

5. Anzeigevorrichtung nach einem der Ansprüche 1 bis 3, worin die durchscheinende Zone (1a) durch ein Element gebildet wird, das in eine Öffnung (1 b) des Zifferblatts (1) eingesetzt ist.

6. Anzeigevorrichtung nach einem der vorangehenden Ansprüche, in der die die Zeitangaben (7) tragende Scheibe (8) sprungartig angetrieben wird.
